# FASCICULE DE BREVET EUROPEEN

(11) **EP 2 237 292 B1**
(45) Date de publication et mention de la délivrance du brevet: **09.05.2012**
(21) Numéro de dépôt: 10354015.9
(22) Date de dépôt: 26.03.2010
(51) Int. Cl.: H01F 41/06

(54) **Inductance symetrique, en particulier pour detecteurs de proximite**
Symmetrische induktive Bauelemente, insbesondere für Näherungssensoren
Symmetrical induction coils, in particular for proximity sensors

(30) Priorité: 03.04.2009 FR 0901638
(43) Date de publication de la demande: 06.10.2010
(73) Titulaire: Schneider Electric Industries SAS, 92500 Rueil-Malmaison (FR)
(72) Inventeur: Franchino, Roger, 38050 Grenoble Cedex 09 (FR)
(74) Mandataire: Péru, Laurence

(56) Documents cités:
- EP-A- 0 455 613
- WO-A-2005/098370
- DE-U1-202007 003 687
- JP-A- 2007 165 757
- US-A- 3 743 853
- US-A- 3 996 510
- US-A- 4 455 528

## Description

### DOMAINE TECHNIQUE

L'invention concerne le domaine du bobinage de fil pour fabriquer une inductance qui peut en particulier être utilisée au sein d'un capteur inductif, notamment pour un dispositif permettant de détecter la proximité d'une cible métallique.

### ETAT DE LA TECHNIQUE

Les capteurs de proximité trouvent une application privilégiée dans le domaine des automatismes industriels, en particulier dans le contrôle des machines. Différents principes permettent une détection de la distance d'un objet cible par rapport à un autre ; notamment, pour les cibles métalliques, un dispositif de détermination de son éloignement par rapport à un capteur utilise la mesure du courant dans une inductance.

Le type de capteur 1 utilisé dans un tel dispositif inductif, illustré en figure 1A, comprend ainsi une inductance 2 bobinée autour d'un noyau 3 en matériau ferromagnétique, comme la ferrite, et mise en place dans un boîtier 4 ; avantageusement, le matériau ferromagnétique est un puits 5 dont la coupe longitudinale forme un E de sorte à entourer la bobine 2 sur trois de ses côtés. La détection consiste à mesurer l'influence sur l'inductance 2 des courants de Foucault induits sur la cible métallique 6 par le champ magnétique B généré par ladite inductance 2 : le courant alternatif dans la bobine 2 génère un champ magnétique B à travers le matériau ferromagnétique 5 et devant la face frontale 8 du capteur 1 ; ce champ magnétique B induit des courants de Foucault dans la cible 6 placée à proximité du capteur 1, lesdits courants dépendant de la distance d d'éloignement de la cible 6. Les courants de Foucault génèrent une perte dans l'inductance 2, et il est ainsi possible, en mesurant le facteur de perte de la bobine 2, de déterminer la distance d entre la cible 6 et le front 8 du capteur 1. Cette mesure peut être réalisée par différents dispositifs électroniques (détecteur crête d'un circuit oscillant LC, mesure du temps de décharge de l'inductance dans une résistance...). Par exemple, à cette fin, l'inductance 2 est associée à un élément capacitif 9 de façon à former un oscillateur excité à sa fréquence de résonance propre.

Ce type de détecteur de proximité 10 est particulièrement sensible aux perturbations électromagnétiques. Une des techniques couramment utilisées pour renforcer l'immunité vis-à-vis des perturbations électromagnétiques (CEM) des capteurs inductifs 1 est le blindage de la bobine 2, blindage relié à l'alimentation de l'électronique ; cette solution est cependant parfois lourde à industrialiser et génère un surcoût.

La sensibilité CEM peut par ailleurs être réduite par l'utilisation d'éléments symétriques dans le circuit électronique 12 de traitement associé au capteur 1, comme par exemple illustré en figure 1B, avec notamment un oscillateur monté en pont entre deux bras de deux transistors. Il n'en demeure pas moins que la compatibilité électromagnétique n'est pas optimale, en particulier à cause du couplage capacitif résiduel entre l'inductance 2 et le boîtier 4 du capteur 1 : par construction, une dissymétrie subsiste.

### EXPOSE DE L'INVENTION

Parmi autres avantages, l'invention vise à améliorer l'immunité électromagnétique des capteurs de proximité existants. Plus généralement, l'invention vise à optimiser la symétrie d'une inductance afin de compenser les différents courants pouvant y être induits.

Sous un de ses aspects, l'invention est relative à une inductance dont la dernière couche est symétrique. En particulier, l'inductance est cylindrique et s'étend le long d'un axe entre une face frontale et une face opposée ; elle est composée d'un empilement de couches de spires de fil conducteur enroulé. De préférence, les couches sont alternées, c'est-à-dire que le fil conducteur formant les couches est successivement plus proche de l'une ou l'autre extrémité de l'enroulement ; plus précisément, comme chaque couche provient d'une moitié sur sa longueur du fil composant l'enroulement, chaque moitié étant comprise entre le milieu du fil et une extrémité, de préférence, chaque couche provient d'une première moitié dudit fil et la couche qui lui est superposée provient de l'autre moitié dudit fil. Ainsi, le couplage capacitif entre le boîtier et le fil de part et d'autre de ses extrémités est équilibré. Selon l'invention, la dernière couche externe de l'inductance est symétrique, et les deux extrémités de l'enroulement sont localisées sensiblement au centre de l'inductance, sur ladite couche externe, de préférence au même endroit : la dernière couche comprend ainsi deux portions de longueur quasi-identique, de même diamètre et de sens d'enroulement inversé. Grâce à cette configuration, les courants de fuite des deux extrémités s'équilibrent, diminuant ainsi le courant de mode différentiel dans la bobine et donc l'effet du couplage avec le boîtier.

Selon un autre aspect, l'invention concerne un capteur inductif comprenant une inductance symétrique associée à un noyau ferromagnétique, et de préférence entouré d'un boîtier, avantageusement métallique. Les conducteurs prolongeant les extrémités d'enroulement de l'inductance débouchent du matériau ferromagnétique, avantageusement au niveau d'une base opposée à la face frontale de l'inductance, de préférence par un même orifice, par exemple selon le chemin le plus court. Du fait de cette symétrie, les couplages entre inductance et boîtier sont égalisés, et l'immunité du capteur aux perturbations électromagnétiques est augmentée.

De préférence, le capteur inductif est associé, par les conducteurs prolongeant les extrémités de son inductance, à une capacité de façon à former un résonateur, et/ou à un circuit électronique permettant de déterminer la proximité d'un objet métallique par rapport à la face frontale de l'inductance. Avantageusement, le dispositif ainsi formé est flottant, les différents composants du circuit électronique, qui sont de préférence symétriques, n'étant pas reliés à la terre.

Sous un autre aspect, l'invention concerne un procédé de fabrication d'une inductance telle que précédemment définie. En particulier, le procédé comprend un bobinage, notamment à couches alternées, depuis un point milieu du fil, notamment d'un conducteur métallique, autour d'un mandrin, ledit bobinage s'arrêtant sensiblement au centre de l'inductance formée pour chacun des deux approvisionnements de fil.

### BREVE DESCRIPTION DES FIGURES

D'autres avantages et caractéristiques ressortiront plus clairement de la description qui suit de modes particuliers de réalisation de l'invention, donnés à titre illustratif et nullement limitatifs, représentés dans les figures annexées.
Les figures 1A et 1B, déjà décrites, illustrent le principe de la détection inductive de proximité.
La figure 2 montre une inductance et un capteur selon l'invention.
Les figures 3A à 3F représentent un procédé de bobinage pour une inductance selon l'invention.

### DESCRIPTION DETAILLEE D'UN MODE DE REALISATION PREFERE

Tel que schématisé en figure 1B, un dispositif de détection 10 à capteur inductif du type illustré en figure 1A est équivalent à un circuit électronique comprenant en parallèle une résistance R(d) dépendant de la distance d entre front 8 de capteur 1 et objet à détecter 6 et une inductance L correspondant à la bobine 2. Un courant de fuite s'écoule de chacune des bornes de l'inductance vers le boîtier 4 par deux capacités parasites C1 et C2 représentatives du couplage entre le boîtier 4 et l'inductance 2. L'ensemble est raccordé à un circuit de traitement 12, de préférence à éléments électroniques symétriques, avec en particulier formation d'un circuit résonant R(d)LC, par l'association au capteur 1 de l'élément capacitif 9. Ainsi, le circuit équivalent du dispositif 10 de détermination de l'éloignement d'un objet métallique 6 est un oscillateur symétrique constitué de deux paires de transistors bipolaires complémentés, d'un résonateur LC constitué d'une inductance 2 en parallèle avec un condensateur 9 ; le résonateur est monté en pont entre les points milieu de chacune des deux paires de transistors. La base de chacun des transistors est reliée au collecteur du transistor voisin créant ainsi un circuit instable oscillant à la fréquence propre du résonateur.

Selon l'invention, une technique particulière de bobinage permet de fabriquer une inductance symétrique permettant d'égaliser les deux capacités de couplage parasite : C1 = C2. De fait, un bobinage classique consiste à enrouler autour d'un mandrin un fil de cuivre depuis une de ses extrémités, ce qui crée une dissymétrie en raison de la sortie 14 plus ou moins éloignée du centre, et donc du boîtier 4 : voir figure 1A. Des techniques de bobinage alterné existent, tel que présenté dans le document JP 2007165757 : le bobinage est commencé à partir d'un point milieu du fil de l'enroulement et réalisé de chaque côté de ce point milieu, notamment en entrelaçant les couches, de sorte que les extrémités de l'enroulement sont toutes les deux localisées vers l'extérieur de la bobine 2. Ainsi, les deux brins sont enroulés à tour de rôle autour du noyau par couches successives, avec inversion de la provenance du fil par rapport à chaque moitié d'approvisionnement d'une couche sur l'autre de façon à ce que le courant de la bobine tourne toujours dans le même sens, garantissant l'effet d'inductance. Or, même si la distance entre les deux extrémités 14 de l'enroulement 2 et le boîtier 4 devient quasiment identique, il apparaît que les capacités de couplage C1, C2 restent différentes.

L'invention, tel que schématisé en figure 2, propose une autre configuration symétrique de la bobine en optimisant la symétrie de sa couche externe. De fait, la dernière couche de l'enroulement est en écran entre le boîtier et les couches du dessous : il a été montré grâce à la solution qu'elle influence fortement le couplage et qu'une modification de sa structure selon l'invention augmente de façon notable l'immunité CEM d'un capteur inductif.

Ainsi, l'inductance 20 selon l'invention est réalisée à partir d'un fil conducteur 22, notamment du cuivre, tel que dans l'art antérieur. Le fil 22 est bobiné en une pluralité de couches 24, avantageusement selon le principe des couches alternées : en s'éloignant de la première couche 24₁, qui comprend le point milieu de la longueur de fil 22 formant l'enroulement 20, les couches suivantes appartiennent successivement à l'une et l'autre des moitiés du fil. En regardant l'enroulement depuis une même direction D parallèle à son axe AA, les spires juxtaposées formant une première couche 24ᵢ sont enroulées dans le sens direct et les spires formant une deuxième couche 24ᵢ₊₁ superposée à la première sont enroulées dans le sens inverse afin de conserver le même sens de rotation du courant dans la bobine. Cette technique permet d'augmenter encore la symétrie de l'inductance 20, en équilibrant le couplage capacitif avec le boîtier, mais n'est pas indispensable (on peut ainsi considérer un bobinage alternatif de plusieurs couches dans le même sens).

Selon l'invention, les deux extrémités 26A, 26B de l'enroulement de fil 22 sont localisées sur la couche externe 24ₙ de l'inductance, la plus éloignée de l'axe AA, et se rejoignent sensiblement au centre de l'enroulement le long de cet axe AA. Le nombre n de couches 24ᵢ est constant sur la longueur de l'inductance 20, c'est-à-dire que, en regardant depuis la même face frontale 28 de l'inductance 20, la dernière couche 24ₙ de l'enroulement est composée pour moitié de spires enroulées dans le sens direct et pour moitié de spires dans le sens inverse ; avantageusement, sur la même spire externe centrale 26 se trouvent une première extrémité 26A d'enroulement provenant de la face frontale 28 et bobinée dans un sens, et une deuxième extrémité 26B d'enroulement provenant de la face opposée et bobinée dans le sens inverse, la longueur de fil 22 entre chacune des faces et ladite spire centrale 26 étant sensiblement identique. Les courants circulant dans chacune des portions de la dernière couche 24ₙ sont donc symétriques, les capacités parasites de couplage avec le boîtier sont égales (C1 = C2 = C_{sym}), et le bruit généré par le courant différentiel est minimisé.

Le procédé de réalisation du bobinage de l'inductance 20 selon l'invention peut être identique aux procédés existants, avec une modification simple en ce qui concerne la fin du bobinage. En particulier, un bobinage alterné classique est réalisé, à l'exception de la dernière couche 24ₙ qui est réalisée lorsque les deux approvisionnements sont localisés de part et d'autre de l'enroulement : chacun des approvisionnements est alors déplacé sur la moitié de la longueur les séparant. Notamment, tel qu'illustré dans les figures 3A à 3F, le fil conducteur 22 est initialement réparti sur deux dispositifs d'approvisionnement 30A, 30B. Le fil 22 est enroulé depuis un point milieu 32 autour d'un mandrin 34, chaque couche 24ᵢ étant par exemple constituée en fixant alternativement au mandrin 34 un des deux approvisionnements 30i et en débitant le fil 22 de l'autre. Par exemple, pour le bobinage de la couche 24ₗ, l'approvisionnement 30A est fixé au mandrin 34 (figure 3A), l'ensemble est mis en rotation alors que l'approvisionnement 30B débite le fil 22 en se déplaçant le long du mandrin 34 ; lorsque toute la longueur de l'inductance 20 (inférieure ou égale à celle du mandrin 34) a été couverte (figure 3B), l'approvisionnement 30B est fixé à son tour au mandrin 34 alors que l'approvisionnement 30A est libéré afin de préparer le bobinage de la deuxième couche (figure 3C) ; le mandrin 34 est mis en rotation en sens inverse alors que l'approvisionnement 30A débite le fil en se déplaçant le long du mandrin 34. Ces étapes (avec inversion des sens de déplacement relatif des approvisionnements 30 par rapport au mandrin 34) se reproduisent jusqu'au bobinage de l'avant-dernière couche 24ₙ₋₁. La dernière couche 24ₙ peut être commencée lorsque les deux approvisionnements 30i sont positionnés de part et d'autre du mandrin 34 (figure 3E) : en fait, chacun des déplacements des approvisionnements 30i est arrêté au milieu de l'inductance 20, correspondant sensiblement au milieu du mandrin 34, la première moitié de la dernière couche 24ₙ provenant de l'approvisionnement 30A étant complétée en débitant l'autre approvisionnement 30B (figure 3F). Toute autre technique de bobinage est envisageable, par exemple en démarrant le bobinage depuis un point milieu 32 du fil localisé sensiblement au centre du mandrin 34.

Par le procédé selon l'invention, on obtient une inductance 20 dont la dernière couche 24ₙ est divisée en deux portions de même taille enroulées symétriquement : les capacités parasites de couplage C_{sym} avec un boîtier sont égales, et le bruit généré par le courant différentiel est minimisé.

De fait, l'inductance 20 obtenue selon l'invention est, tel qu'usuel, mise en place dans un capteur 40 comprenant un noyau ferromagnétique 42 ; avantageusement, le matériau ferromagnétique 42 forme un puits, notamment de section en E le long de son axe AA, dans lequel la bobine 20 est insérée. La face frontale 28 de l'inductance 20 forme la face frontale du capteur 40 par rapport à laquelle la distance d de proximité d'une cible 6 est déterminée. Les conducteurs 22 prolongeant de chaque côté les extrémités 26A, 26B de l'enroulement débouchent du noyau 42 par un orifice 44, de préférence unique ; cet orifice 44 peut être centré sur l'axe de l'inductance 20 mais il est préférable que le conducteur 22 débouche directement par un orifice 44 localisé au niveau de la couche externe 24ₙ de l'enroulement 20 pour minimiser la longueur de conducteur 22. Tel qu'usuel, le capteur 40 est couplé à un circuit électronique 12, de préférence non relié à la terre, avantageusement à éléments symétriques afin de former un dispositif flottant 10' de détermination de la proximité. Le capteur 40 comprend par ailleurs un boîtier 46 cylindrique qui, avantageusement, se prolonge au-delà de la face opposée du E ferromagnétique de façon à pouvoir loger le circuit électronique 12 : l'ensemble du dispositif de détection de proximité 10' selon l'invention est alors contenu dans le boîtier 46.

Grâce à la solution selon l'invention, il a été noté une nette amélioration l'immunité CEM des détecteurs inductifs qui peut aller jusqu'à un gain de un niveau en norme IEC 61000-4-6 (c'est-à-dire en présence d'un champ radiofréquence de 150 kHz à 80 MHz) : un dispositif du commerce tenant 3 V par rapport à la norme, et donc qualifié pour le niveau 2, dans lequel l'inductance est modifiée selon l'invention, supporte 10 V et donc se qualifie pour le niveau 3 de la même norme. Plus précisément des tests ont été menés par mesure de l'amplitude du signal aux bornes du résonateur tel que représenté en figures 1B et 2, c'est-à-dire une mesure représentant le facteur de qualité, avec un générateur IEC 61000-4-6 (source de tension sinusoïdale modulé en amplitude sous 50 Ω) relié aux entrées/sorties du dispositif électronique 10, 10' via un réseau de couplage/découplage.

En l'absence de perturbation externe, la tension aux bornes de l'inductance 2, 20 est une sinusoïde de fréquence égale à la fréquence propre du circuit LC : l'influence des deux capacités parasites C1, C2 de la bobine 2, respectivement des deux capacités parasites C_{sym} de la bobine 20 selon l'invention, est négligeable, même si celles-ci ne sont pas équilibrées, tant que leur valeur est nettement inférieure à la capacité C de l'élément d'accord 9 de l'oscillateur (typiquement de l'ordre de 1 nF). Lorsque les capteurs 1, 40 sont soumis à une perturbation issue du générateur susmentionné, la tension aux bornes de l'inductance 2, 20 devient dépendante des capacités de couplage {C1, C2, C_{sym}} avec un phénomène de battement entre la fréquence propre de l'oscillateur et la fréquence du générateur perturbateur, ce qui fait fluctuer l'enveloppe du signal en valeur de crête de tension. Cette fluctuation permet de déterminer un facteur de distorsion, correspondant à la variation d'amplitude par rapport à l'amplitude nominale.

Ainsi, dans des détecteurs 10 de proximité classiques de trois tailles différentes, les capacités C1 et C2 ont été mesurées : on constate sur le tableau I que la différence entre les deux peut être importante, de l'ordre de 10 à 40 %. Chaque capacité de couplage C_{sym} d'une inductance 20 dans un capteur 40 selon l'invention de même taille est sensiblement égale à la moyenne entre ces deux variables C1, C2. Chacun des dispositifs 10, 10' a été soumis à un signal perturbateur de 10 V, correspondant au niveau 3 de la norme (modulé à 80 % à une fréquence de 1 kHz), à une fréquence proche de la fréquence propre du dispositif. La variation d'amplitude de la tension de la bobine 2, 20 en présence de cette perturbation par rapport à l'amplitude nominale a été déterminée, donnant un facteur de distorsion. Puis, le gain a été mesuré par le rapport entre la tension maximale supportée par le dispositif dissymétrique 2, 10 et le dispositif symétrique 20, 10' pour tenir une distorsion identique (en l'occurrence, le pourcentage identifié précédemment pour un dispositif symétrique). Par exemple le tableau I montre qu'une bobine symétrique 20 de 30 mm accepte une perturbation d'entrée 2,93 fois supérieure à une bobine dissymétrique 2 pour le même niveau de distorsion du signal de mesure : en présence d'une perturbation de 10 V, l'amplitude nominale d'environ 0,6 V varie de 179 mV pour une bobine symétrique et de 300 mV pour une bobine dissymétrique - pour varier de seulement 179 mV, la bobine dissymétrique 2 ne peut être perturbée que par 3,41 V au maximum.

**Tableau I : tenue électromagnétique pour des bobines de trois diamètres différents**

| Ø | C1 | C2 | distorsion | C_{sym} | Gain en tenue CEM | |
|---|---|---|---|---|---|---|
| 12 mm | 3,9 pF | 3 pF | 44% | 3,45 pF | 2,41 | 7,6 dB |
| 18 mm | 3,2 pF | 3 pF | 32,3 % | 3,1 pF | 1,33 | 2,5 dB |
| 30 mm | 8,7 pF | 6,3 pF | 50 % | 7,5 pF | 2,93 | 9,3 dB |

Le tableau I montre que, par la solution selon l'invention, en équilibrant les deux capacités parasites C1, C2 de la bobine par rapport au boîtier, le bruit de mode différentiel est minimisé. Le bruit de mode commun existe toujours mais est sans influence étant donné que l'ensemble de l'électronique 12 se met au potentiel du perturbateur. L'immunité CEM des capteurs 20 flottants (dont l'électronique 12 n'est pas référencée à la terre) est donc renforcée d'un facteur pouvant avoisiner 10 dB.

Bien que l'invention ait été décrite en référence à un détecteur de proximité flottant, elle ne s'y limite pas : d'autres éléments peuvent être concernés par l'invention. En particulier, le bobinage symétrique selon l'invention peut être utilisé pour fabriquer d'autres enroulements, et notamment des inductances utilisées dans le domaine de la radiofréquence. Par ailleurs, les capteurs de proximité dont l'électronique est référencée à la terre peuvent également comprendre une inductance symétrique telle que décrite.

## Revendications

1. Inductance cylindrique (20) délimitée par une face frontale (28) et une face opposée comprenant un enroulement de fil conducteur (22) entre une première et une deuxième extrémité d'enroulement (26A, 26B) avec une superposition de couches (24ᵢ), chaque couche étant composée de spires de fil juxtaposées, dans laquelle les deux extrémités d'enroulement (26A, 26B) sont localisées sur la couche externe (24ₙ) de l'enroulement, **caractérisée en ce que** les deux extrémités d'enroulement (26A, 26B) sont localisées sensiblement au centre de l'inductance (20) entre ses faces frontale et opposée de sorte que la couche externe (24ₙ) de l'enroulement comprenne deux portions symétriques composées d'une juxtaposition d'un nombre sensiblement égal de spires enroulées dans les deux sens opposés.

2. Inductance selon la revendication 1 dans laquelle les couches (24ᵢ) de l'enroulement sont alternées, une couche (24ᵢ) de spires enroulées en sens direct par rapport à la face frontale (28) étant superposée à une couche (24ᵢ₊₁) de spires enroulées en sens inverse par rapport à ladite face frontale (28).

3. Capteur inductif (40) comprenant un noyau ferromagnétique (42) et une inductance (20) selon l'une des revendications précédentes mise en place autour du noyau ferromagnétique (42).

4. Capteur selon la revendication 3 dans lequel le matériau ferromagnétique composant le noyau (42) est en forme de puits de coupe sensiblement en E et comprend au moins un orifice de passage (44) des conducteurs (22) prolongeant les extrémités (26A, 26B) de l'enroulement, l'orifice de passage (44) débouchant au niveau de la face opposée de l'inductance (20).

5. Dispositif de détection de proximité comprenant un capteur (40) selon l'une des revendications 3 ou 4 associé, au niveau des conducteurs (22) prolongeant les extrémités (26A, 26B) de l'enroulement, à un circuit électronique (12) pour pouvoir déterminer l'éloignement d'un objet métallique (6) par rapport à la face frontale (28) de l'inductance (20).

6. Dispositif de détection de proximité selon la revendication 5 dans lequel le circuit électronique (12) comprend des éléments symétriques.

7. Dispositif de détection selon l'une des revendications 5 ou 6 dans lequel le circuit électronique (12) n'est pas relié à la terre, de sorte que ledit dispositif (10') est flottant.

8. Procédé de fabrication d'une inductance (20) selon l'une des revendications 1 ou 2 comprenant le bobinage d'un fil conducteur (22) autour d'un mandrin (34), ledit bobinage étant démarré en un point milieu (32) du fil (22) et réalisé depuis chacune des extrémités (30) du fil (22) de sorte que les deux extrémités (26A, 26B) de l'inductance (20) sont localisées à l'extérieur du bobinage, **caractérisé en ce que** le bobinage de chaque extrémité (26A, 26B) est arrêté sensiblement au centre de l'inductance (20).

## Claims

1. Cylindrical inductor (20) bounded by a front face (28) and an opposed face, comprising a conducting wire winding (22) between first and second winding ends (26A, 26B) with superposition of layers (24ᵢ), each layer being composed of juxtaposed wire turns, in which the two winding ends (26A, 26B) are located on the external layer (24ₙ) of the winding, **characterized in that** the two winding ends (26A, 26B) are located substantially at the centre of the inductor (20) between its front and opposed faces so that the external layer (24ₙ) of the winding comprises two symmetrical portions composed of a juxtaposition of a substantially equal number of turns wound in two opposite directions.

2. Inductor according to Claim 1, in which the layers (24ᵢ) of the winding are alternated, a layer (24ᵢ) of turns wound in the direction towards the front face (28) being superposed by a layer (24ᵢ₊₁) of turns wound in the opposite direction away from said front face (28).

3. Inductive sensor (40) comprising a ferromagnetic core (42) and an inductor (20) according to either of the preceding claims, which is placed around the ferromagnetic core (42).

4. Sensor according to Claim 3, in which the ferromagnetic material making up the core (42) is in the form of a well of substantially E-shaped cross section and comprises at least one passage (44) for the conductors (22) extending the ends (26A, 26B) of the winding, the passage (44) opening onto the opposed face of the inductor (20).

5. Proximity detection device comprising a sensor (40) according to either of Claims 3 and 4, which is linked, via the conductors (22) extending the ends (26A, 26B) of the winding, to an electronic circuit (12) for being able to determine how far away a metal object (6) is from the front face (28) of the inductor (20).

6. Proximity detection device according to Claim 5, in which the electronic circuit (12) comprises symmetrical elements.

7. Detection device according to either of Claims 5 and 6, in which the electronic circuit (12) is not connected to earth so that said detection device (10') is floating.

8. Process for manufacturing an inductor (20) according to either of Claims 1 and 2, comprising the operation of winding a conducting wire (22) around a mandrel (34), said winding operation being started at a mid-point (32) of the wire (22) and carried from each of the ends (30) of the wire (22) so that the two ends (26A, 26B) of the inductor (20) are located on the outside of the winding operation, **characterized in that** the operation of winding each end (26A, 26B) is stopped substantially at the centre of the inductor (20).

## Patentansprüche

1. Zylinderspule (20) mit einer Stirnseite (28) und einer Gegenseite, welche Spule eine Leiterdrahtwicklung (22) mit einem ersten und einem zweiten Wicklungsende (26A, 26B) in mehreren übereinander gewickelten Lagen (24ᵢ) umfasst, wobei jede Lage aus nebeneinander liegenden Drahtwindungen besteht und die beiden Wicklungsenden (26A, 26B) in der äußersten Lage (24ₙ) der Wicklung angeordnet sind, **dadurch gekennzeichnet, dass** die beiden Wicklungsenden (26A, 26B) annähernd in der Mitte der Spule (20), zwischen deren Stirnseite und deren Gegenseite angeordnet sind, derart dass die äußerste Wicklungslage (24ₙ) zwei symmetrische Abschnitte umfasst, die aus einer annähernd gleichen Anzahl von nebeneinander liegenden Windungen mit entgegengesetztem Wicklungssinn besteht.

2. Spule nach Anspruch 1, bei der die einzelnen Wicklungslagen (24ᵢ) mit abwechselnden Wicklungsrichtungen aufgebracht sind, so dass die Windungen einer in Bezug zur Stirnseite (28) im Uhrzeigersinn gewickelten Lage (24ᵢ) über einer Lage (24ᵢ₊₁) mit in Bezug zur genannten Stirnseite (28) im Gegenuhrzeigersinn gewickelten Windungen angeordnet sind.

3. Induktiver Messwertgeber (40) mit einem ferromagnetischen Kern (42) und einer um den ferromagnetischen Kern (42) gewickelten Spule (20) nach einem der vorhergehenden Ansprüche.

4. Messwertgeber nach Anspruch 3, bei dem der Kern (42) aus ferromagnetischem Material als annähernd E-förmiger Topf ausgebildet ist und mindestens eine Öffnung (44) zur Durchführung der die Wicklungsenden (26A, 26B) verlängernden Leiter (22) umfasst, wobei die Durchführungsöffnung (44) auf der Gegenseite der Spule (20) mündet.

5. Näherungssensor mit einem Messwertgeber (40) nach einem der Ansprüche 3 oder 4, dessen die Wicklungsenden (26A, 26B) verlängernden Leiter (22) an eine elektronische Schaltung (12) angeschlossen sind, die dazu dient, die Entfernung eines Metallobjekts (6) von der Stirnfläche (28) der Spule (20) zu bestimmen.

6. Nährungssensor nach Anspruch 5, dessen elektronische Schaltung (12) symmetrische Bauteile umfasst.

7. Nährungssensor nach einem der Ansprüche 5 oder 6, dessen elektronische Schaltung (12) nicht mit Erde verbunden ist, so dass der genannte Sensor (10') auf Schwebepotential liegt.

8. Verfahren zur Herstellung einer symmetrischen Spule (20) nach einem der Ansprüche 1 oder 2, das die Wicklung eines Leiterdrahtes (22) um einen Wickelkörper (34) umfasst, welche Wicklung an einem Mittelpunkt (32) des Drahtes (22) beginnt und von beiden Enden (30) des Drahtes (22) aus erfolgt, derart dass die beiden Enden (26A, 26B) der Spule (20) außerhalb der Wicklung liegen, **dadurch gekennzeichnet, dass** die Wicklung jedes Endes (26A, 26B) annähernd in der Mitte der Spule (20) endet.
